# EUROPÄISCHE PATENTSCHRIFT

(11) **EP 1 243 547 B1**
(45) Veröffentlichungstag und Bekanntmachung des Hinweises auf die Patenterteilung: **20.04.2005**
(21) Anmeldenummer: 02004733.8
(22) Anmeldetag: 01.03.2002
(51) Int. Cl.: B67C 3/26, B67C 3/04

(54) **Füllorgan für stille Getränke**
Filling head for still beverages
Tête de remplissage pour boissons plates

(30) Priorität: 24.03.2001 DE 10114660
(43) Veröffentlichungstag der Anmeldung: 25.09.2002
(73) Patentinhaber: KHS Maschinen- und Anlagenbau Aktiengesellschaft, 44143 Dortmund (DE)
(72) Erfinder: Fehland, Jörn Richard, 22359 Hamburg (DE); Pöpplau, Jens H., Dr.-Ing., 22297 Hamburg (DE)

(56) Entgegenhaltungen:
- WO-A-98/55364
- DE-A- 4 219 082
- US-A- 5 441 179

## Beschreibung

Die Erfindung betrifft ein Füllorgan der im Oberbegriff des Anspruches 1 genannten Art.

Füllorgane für stille Getränke werden zumeist in gattungsgemäßer Ausbildung offen, also ohne Abdichtung des Auslaufes zum Behälterrand verwendet.

Da der Auslauf des Füllorgans gegenüber dem Behälter nicht abgedichtet ist, besteht die Gefahr von Verunreinigungen des Getränks mit Sauerstoff und Keimen. Werden sehr hohe Anforderungen an Sauerstofffreiheit und Keimfreiheit gestellt, so muß abgedichtet gefüllt werden, was den apparativen Aufwand erhöht.

Die DE 4219082 A1 zeigt ein nicht gattungsgemäßes Füllorgan, das während des Füllbetriebes den Behälter mit einer Glocke übergreift, deren unterer Rand gegenüber der Außenwand des Behälters eine Ringöffnung ausbildet. Dem Inneren der Glocke wird Reingas zugeführt, so dass der offene Bereich zwischen Auslauf und Behälter gegen Verunreinigungen geschützt ist.

Füllorgane dieser Art benötigen jedoch zum Behälterwechsel einen relativen Höhenhub zwischen Füllorgan und Behälter mit entsprechendem apparativen Aufwand.

Die DE 19808236 A1 zeigt eine gattungsgemäße Konstruktion, bei der die Ringdüse einen den Behälter umgebenden Sterilraum mit Sterilgas spült und außerdem die Außenseite des Auslaufs, die bei Kaltftillung kondensatgefährdet ist, trocknet. Den offenen Abstand zwischen dem unteren Rand des Auslaufes und der Mündung des Behälters wird hinsichtlich Sauerstoffreiheit und Sterilität durch den umgebenden Sterilraum geschützt. Der von der Ringdüse erzeugte Sterilgasringstrahl kann an dieser Stelle keine Wirkung mehr entfalten, da die Ringdüse in sehr großem Abstand zum Rand des bei dieser Konstruktion extrem langem Auslaufes liegt.

Die Aufgabe der vorliegenden Erfindung besteht darin, ein gattungsgemäßes Füllorgan zu schaffen, das bei offener Abfüllung eine hohe Abfüllqualität hinsichtlich Sauerstofffreiheit und Sterilität ermöglicht.

Diese Aufgabe wird mit den Merkmalen des Anspruches 1 gelöst.

Das erfindungsgemäße Füllorgan weist eine Ringdüse auf, die in derart geringem Abstand zum Rand des Auslaufes angeordnet ist, dass sie konzentrisch zum Füllstrahl einen ringförmigen bzw. schlauchförmigen Gasvorhang in Füllrichtung abstrahlt, der sich um den Auslauf und den Rand des Behälters erstreckt, bei Flaschen also um den Flaschenhals, und damit das Innere des Vorhanges gegen von außen eintretendes Gas, und somit gegen das Einschleppen von Sauerstoff und Keimen abdichtet. Es kann ein übliches keimfreies und sauerstofffreies Sterilgas, wie beispielsweise Stickstoff oder CO₂ verwendet werden. Da der erfindungsgemäß erzeugte Gasvorhang den Höhenabstand zwischen dem Füllorgan und dem Behälter überbrückt und abdichtet, kann das Füllorgan in ausreichendem Höhenabstand über dem Behälter angeordnet werden, um einen Behälterwechsel ohne Höhenhub zu ermöglichen.

Vorteilhaft sind die Merkmale des Anspruches 2 vorgesehen. Eine ringförmig um das Füllorgan angeordnete Quelle sterilisierender Strahlung bestrahlt den Behälterrand bzw. die Halsbereiche der Flasche sowie gegebenenfalls auch die Umgebung und sorgt zusätzlich für Keimfreiheit in diesem Bereich. Die Sterilität der Abfüllung wird dadurch weiter verbessert. Die Quelle kann gepulst oder ungepulst betrieben werden und geeignete sterilisierende Strahlung wie z.B. Gammastrahlung abgeben. Besonders für die vorliegenden Zwecke geeignet ist UV-Strahlung aus einer Ringleuchte.

Vorteilhaft sind die Merkmale des Anspruches 3 vorgesehen. Die Strahldüse, die vorzugsweise in die Behältermündung gerichtet ist, kann vor Beginn des Füllvorganges Sterilgas in den Behälter blasen und diesen ausspülen, so daß dort vorhandene Keime und Sauerstoff vor Beginn des Füllvorganges entfernt werden. Auch hierdurch wird die Sterilität und Sauerstofffreiheit des Füllvorganges weiter verbessert. Das aus dem Behälter dabei austretende Gas wird von dem Gasvorhang entfernt. Gegebenenfalls enthaltene Keime werden von der sterilisierenden Strahlung abgetötet.

In der Zeichnung ist mit einer einzigen Figur die Erfindung beispielsweise und schematisch anhand einer teilgeschnittenen Seitenansicht eines erfindungsgemäßen Füllorgans während des Füllens über einer Flasche dargestellt.

Als zu befüllender Behälter ist eine moderne, aus PET oder anderem Material gefertigte Getränkeflasche 1 dargestellt, die unter dem Rand 2 ihrer Mündung am Hals 3 den üblichen Halskragen 4 aufweist. Die Flasche 1 ist mit nicht dargestellten Mitteln beispielsweise mit einem unter den Halskragen 4 greifenden Halter in der dargestellten Position gehalten.

Oberhalb der Flasche ist ein Füllorgan 5 angeordnet mit einem in vereinfachter Darstellung als Rohr dargestellten Auslauf 6, aus dem Getränk 7, wie dargestellt, in die Flasche 1 gefüllt wird.

Der untere Rand 8 des Auslaufes 6 steht dabei im Abstand zum Rand 2 der Flasche 1. Es wird also offen gefüllt. Diese Füllweise ist bei stillen Getränken, die drucklos gefüllt werden, üblich.

Um den Auslauf 6 herum ist, an diesem befestigt, eine Ringdüse 9 angeordnet, die mit nach unten parallel zum Auslauf 6 gerichteter Ringdüsenöffnung Gas nach unten abstrahlt, das der Ringdüse 9 über eine Zufuhrleitung 10 von einer nicht dargestellten Sterilgasquelle zugeführt wird. Das Gas wird in Richtung der Pfeile 11 nach unten ausgestoßen und bildet somit einen schlauchförmigen Gasvorhang mit Ringquerschnitt, der den Auslauf 6 und den Hals 3 der Flasche 1 umschließt.

Dadurch wird der Raum im Bereich des Randes 2 der Flasche 1 und zwischen der Flasche und dem Auslauf 6 gegen Zutritt von Sauerstoff und Keimen aus der Umgebung geschützt. Als Sterilgas kann z.B. Stickstoff oder CO₂ verwendet werden. Ein nicht dargestelltes Ventil in der Zufuhrleitung 10 kann so geschaltet werden, daß der Sterilgasvorhang nur während des Füllvorganges eingeschaltet ist.

Am Füllorgan 5, im Ausführungsbeispiel auf der Ringdüse 9 sitzend, ist eine Ringleuchte zur Erzeugung von UV-Licht vorgesehen. Diese weist einen Ringreflektor 12 und eine Ringlampe 13 auf. Sie strahlt in Richtung der Pfeile 14 nach unten auf den Bereich des Halses 3 und des Randes 2 der Flasche 1 und sorgt durch UV-Bestrahlung für eine weitere Verbesserung der Sterilität in diesem Bereich.

Das Füllorgan 5 weist ferner eine Strahldüse 15 auf, die im Ausführungsbeispiel im Inneren des Auslaufes 6 angeordnet und nach außen über eine Versorgungsleitung 16 angeschlossen ist. Der Strahldüse 15 wird ebenfalls Sterilgas unter Druck zugeführt und von dieser in Richtung des Pfeiles 17 in die Öffnung der Flasche 1 geblasen. Mit nicht dargestellten Ventilen ist die Strahldüse 15 so geschaltet, daß sie vor Beginn des Füllvorganges Sterilgas in die Flasche 1 bläst, um diese zur Verringerung des Sauerstoffgehaltes und des Keimgehaltes auszuspülen. Die Strahldüse 15 kann in einer Ausführungsvariante auch neben dem Auslauf 6, auf die Mündung der Flasche 1 gerichtet, angeordnet sein.

## Patentansprüche

1. Füllorgan (5) zum offenen Abfiillen stiller Getränke (7) in Behälter (1), mit einem Auslauf (6), der mit seinem unteren Rand (8) im Höhenabstand über dem Behälter (1) angeordnet ist, wobei am Füllorgan (5) eine Sterilgas in Füllrichtung abblasende Ringdüse (9) konzentrisch zum Auslauf (6) und oberhalb von dessen Rand (8) angeordnet ist, **dadurch gekennzeichnet, dass** die Ringdüse (9) in derart geringem Höhenabstand über dem Rand (8) des Auslaufes (6) angeordnet ist, dass sie einen schlauchförmigen Gasvorhang erzeugt, der den Höhenabstand zwischen Auslauf (6) und Behälter (1) überbrückend sich um den Rand (2) des Behälters (1) legt.

2. Füllorgan nach Anspruch 1, **dadurch gekennzeichnet, dass** um das Füllorgan (5) eine in Füllrichtung abstrahlende ringförmige Quelle sterilisierender Strahlung (12, 13) angeordnet ist.

3. Füllorgan nach Anspruch 1, **dadurch gekennzeichnet, dass** im Inneren des Auslaufes (6) des Füllorgans (5) eine Sterilgas in Füllrichtung abblasende Strahldüse (15) angeordnet ist.

## Claims

1. Filling system (5) for the open decanting of still beverages (7) into containers (1), said system having a discharge unit (6), which is disposed with its lower rim (8) at a vertical spacing above the container (1), an annular nozzle (9) blowing sterile gas in the direction of filling and being disposed on the filling system (5) concentrically with the discharge unit (6) and above the rim (8) thereof, **characterised in that** the annular nozzle (9) is disposed at such a small vertical spacing above the rim (8) of the discharge unit (6) that it produces a sleeve-shaped gas curtain which is placed around the rim (2) of the container (1) so as to bridge the vertical spacing between the discharge unit (6) and the container (1).

2. Filling system according to claim 1, **characterised in that** an annular source of sterilising radiation (12, 13), radiating in the direction of filling, is disposed around the filling system (5).

3. Filling system according to claim 1, **characterised in that** a jet nozzle (15), blowing sterile gas in the direction of filling, is disposed in the interior of the discharge unit (6) of the filling system (5).

## Revendications

1. Organe de remplissage (5) pour remplir, sans contact avec le goulot, des récipients (1) avec des boissons non gazeuses (7), comprenant une sortie (6) dont le bord inférieur (8) se trouve à une certaine distance au-dessus du récipient (1), une buse annulaire (9) soufflant du gaz stérile dans la direction de remplissage étant montée sur l'organe de remplissage (5), de façon concentrique à la sortie (6) et au-dessus de son bord (8), **caractérisé en ce que** la buse annulaire (9) est disposée, au-dessus du bord (8) de la sortie (6), à une distance tellement réduite qu'elle forme un écran gazeux tubulaire entourant le bord (2) du récipient (1), et couvrant la distance entre la sortie (6) et le récipient (1).

2. Organe de remplissage selon la revendication 1, **caractérisé en ce qu'**une source annulaire de rayonnement stérilisant (12, 13), diffusent dans la direction de remplissage, est montée autour de l'organe de remplissage (5).

3. Organe de remplissage selon la revendication 1, **caractérisé en ce qu'**une buse de diffusion (15) soufflant du gaz stérile dans la direction de remplissage est montée à l'intérieur de la sortie (6) de l'organe de remplissage (5).
